# FASCICULE DE BREVET EUROPEEN

(11) **EP 2 515 285 B1**
(45) Date de publication et mention de la délivrance du brevet: **09.10.2013**
(21) Numéro de dépôt: 11009135.2
(22) Date de dépôt: 17.11.2011
(51) Int. Cl.: G08G 5/00, G08G 5/02

(54) **Procédé d'assistance au pilotage d'un aéronef pour un atterissage sur une plateforme hors sol, et dispositif embarqué associé**
Verfahren zum unterstützten Steuern eines Luftfahrzeugs bei der Landung auf einer Plattform über Grund, und entsprechende Bordvorrichtung
Method for assisting the piloting of an aircraft for landing on an above-ground platform, and related on-board device

(30) Priorité: 20.04.2011 FR 1101234
(43) Date de publication de la demande: 24.10.2012
(73) Titulaire: EUROCOPTER, 13725 Marignane Cédex (FR)
(72) Inventeur: Filias, François-Xavier, 13330 Pelissanne (FR)
(74) Mandataire: GPI & Associés

(56) Documents cités:
- WO-A1-2007/005959
- CN-A- 101 609 504
- US-B1- 7 382 287

## Description

La présente invention concerne un procédé d'assistance au pilotage d'un aéronef pour un atterrissage sur une plateforme hors sol, et un dispositif embarqué associé. Plus particulièrement, l'invention se rapporte à un atterrissage sur une plateforme agencée en mer.

On connaît notamment trois types de plateformes présentes en mer.

Un premier type de plateforme en mer comprend les plateformes fixes qui sont généralement utilisées en eau peu profonde. Une plateforme fixe s'appuie sur le fond de la mer de manière à rester immobile. En dehors des phases de transport, une telle plateforme est fixe sur une zone.

Un deuxième type de plateforme en mer comprend des unités flottantes utilisées pour l'exploitation de puits en eau profonde.

Un troisième type de plateforme en mer comprend des plateformes mobiles incluant par exemple des plateformes autoélévatrices, ou encore des navires.

Les plateformes comprennent parfois des aires d'atterrissages pour permettre l'atterrissage d'un aéronef, tel qu'un aéronef permettant un atterrissage sur une distance très courte voire un atterrissage vertical notamment.

On comprend alors que l'on entend de manière générale par « plateforme », une structure située au dessus du sol et notamment à la surface d'une étendue liquide de type mer ou océan par exemple, cette structure étant munie d'une aire d'atterrissage pour un aéronef.

Par ailleurs, il n'est pas rare qu'une pluralité de plateformes soit agencée dans une aire restreinte, appelée parfois « champ de plateformes » par l'homme du métier. La géométrie d'un champ de plateformes est généralement fluctuante, certaines plateformes étant mobiles.

Pour atterrir sur une plateforme cible d'un champ de plateforme, un pilote doit donc identifier sa destination avant de réaliser son approche.

Classiquement, le pilote tente d'identifier visuellement les diverses plateformes, par comparaison avec des photos par exemple. Toutefois, l'identification visuelle étant délicate, d'autant plus la nuit, le pilote communique souvent oralement avec les différentes plateformes pour déterminer sa destination.

En outre, lorsque le pilote a identifié sa destination, ce pilote effectue parfois une rotation à proximité de cette plateforme pour vérifier qu'un autre aéronef n'occupe pas l'aire d'atterrissage de ladite plateforme.

On comprend donc qu'un atterrissage sur une plateforme agencée au sein d'un champ de plateformes constitue un problème technique délicat à résoudre par un pilote.

Selon certaines techniques connues, on peut utiliser des balises ou encore des transpondeurs associés à des radars pour identifier des plateformes. Néanmoins, si deux plateformes sont proches, il peut être délicat d'identifier la destination de l'aéronef.

Selon un autre aspect, le document CN101609504 vise une méthode pour détecter, distinguer et localiser une cible.

On connaît aussi le document WO2007/005959 et le document US7382287.

La présente invention a alors pour objet de proposer un procédé d'assistance au pilotage d'un aéronef pour au moins faciliter l'atterrissage de cet aéronef sur une plateforme.

Selon l'invention, un procédé d'assistance au pilotage d'un aéronef pour un atterrissage sur une plateforme cible munie d'une aire d'atterrissage est notamment remarquable en ce que :
- un moyen d'acquisition acquiert une représentation visuelle instantanée d'une zone comprenant une pluralité de plateformes parmi lesquelles se trouve la plateforme cible,
- un calculateur traite la représentation visuelle instantanée et en extrait au moins une enveloppe convexe représentative d'une plateforme,
- le calculateur détermine un ensemble de caractéristiques de chaque enveloppe convexe selon au moins deux attributs distincts, et détermine à l'aide d'une base de données si cet ensemble de caractéristiques correspond à une plateforme mémorisée dans cette base de données,
- le calculateur affiche la représentation visuelle instantanée sur un écran de visualisation et affiche en surimpression un identifiant pour chaque plateforme identifiée, une plateforme identifiée étant une enveloppe convexe dont l'ensemble de caractéristiques était présent dans ladite base de données.

A proximité d'un champ de plateformes, le moyen d'acquisition acquiert donc une représentation visuelle de ce champ de plateformes. La représentation visuelle peut être une image en deux dimensions du champ de plateformes obtenue par une caméra numérique, ou encore une vue en trois dimensions du champ de plateformes obtenue à l'aide d'un « imageur 3D » connu sous l'acronyme LIDAR (Light Detection And Ranging en langue anglaise) par exemple.

Dès lors, le calculateur comporte un processeur et une mémoire incluant une liste d'instructions. En exécutant lesdites instructions, le calculateur extrait de la représentation visuelle instantanée au moins un ensemble d'enveloppes convexes par l'application de procédés de traitement d'images connus. Par exemple, le calculateur applique une méthode différentielle avec extraction du fond de la représentation visuelle instantanée pour déterminer les enveloppes convexes, sur une base « colorimétrique » ou d'analyse de texture éventuellement. On se référera à la littérature en traitement d'image/signal pour obtenir des informations sur de telles méthodes.

Par suite, le calculateur analyse les enveloppes convexes extraites de la représentation visuelle instantanée. Le calculateur étudie des attributs de chaque enveloppe convexe, et puis compare les attributs de chaque enveloppe convexe avec les attributs de plateformes mémorisées dans une base de données.

La base de données peut être exhaustive et comporter l'ensemble des plateformes agencées dans le monde, ou être réduite aux plateformes d'une zone restreinte du monde voire aux plateformes du champ de plateformes concerné.

Par exemple, la base de données peut comprendre pour chaque plateforme du monde, les attributs de cette plateforme, la zone du monde dans laquelle la plateforme est située, le champ de plateformes de ladite zone accueillant ladite plateforme, voire au moins une représentation visuelle de la plateforme. Un pilote peut alors éventuellement restreindre la base de données au champ de plateformes qu'il aborde pour limiter le temps de traitement du calculateur et optimiser les résultats.

En exécutant les instructions présentes dans sa mémoire, le calculateur affiche alors en surimpression un identifiant pour chaque plateforme identifiée.

Si la plateforme cible fait partie des plateformes identifiées, le pilote peut facilement atteindre sa destination.

A l'inverse, le pilote peut déduire du traitement technique de la représentation visuelle du champ de plateformes que les plateformes identifiées signalées sur l'écran de visualisation ne représentent pas sa destination. Le nombre de plateformes susceptibles de correspondre à la plateforme cible est donc au moins réduit pour faciliter l'atterrissage de l'aéronef sur une plateforme cible.

Ce procédé permet finalement d'agir sur l'aéronef soit en le dirigeant vers sa destination soit en l'empêchant de se diriger vers des plateformes identifiées comme ne correspondant pas à la plateforme cible.

Le procédé peut comporter une ou plusieurs des caractéristiques qui suivent.

Par exemple, chaque plateforme comportant une structure porteuse, les attributs peuvent être choisis dans une liste incluant :
- des moyens de soutènement de la structure porteuse,
- des éléments s'étendant en élévation à partir de la structure porteuse,
- une inscription écrite, telle que le numéro d'identification de la plateforme.

Ainsi, le calculateur exécute des instructions mémorisées pour déterminer par exemple par une méthode usuelle, le nombre de moyens de soutènement de la structure porteuse, le nombre d'éléments en élévation tels que des grues ou des derricks notamment, la présence d'inscriptions écrites.

Le calculateur compare alors les attributs déterminés de l'enveloppe convexe étudiée avec les informations de la base de données du dispositif.

De même, chaque plateforme comportant une structure porteuse, les attributs peuvent être choisis dans une liste incluant :
- la position de moyens d'éclairage sur la structure porteuse,
- la position d'une ou plusieurs flammes à l'aplomb de la structure porteuse.

Cette liste est notamment utile la nuit.

Les deux listes précédentes peuvent être concaténées, les attributs pouvant être choisis dans une liste incluant :
- des moyens de soutènement de ladite structure porteuse,
- des éléments s'étendant en élévation à partir de ladite structure porteuse,
- une inscription écrite, tel que le numéro d'identification de la plateforme.
- la position de moyens d'éclairage sur la structure porteuse,
- la position d'une ou plusieurs flammes à l'aplomb de la structure porteuse.

Par ailleurs, pour chaque plateforme identifiée, le calculateur peut déterminer la présence d'une aire d'atterrissage, en recherchant la présence d'une inscription montrant un « H » par exemple, et la présence éventuelle d'un objet sur une telle aire d'atterrissage.

Il est à noter que le calculateur peut appliquer une méthode déterministe pour éviter un nombre d'itérations divergeant et ne pas pénaliser la charge de travail du calculateur.

Dès lors, le calculateur peut afficher en surimpression sur ladite représentation visuelle instantanée une information relative à l'occupation d'une aire d'atterrissage d'une enveloppe convexe. Par exemple, trois états sont possibles :
- on affiche une information indiquant que l'aire d'atterrissage n'est pas occupée,
- on affiche une information indiquant que l'aire d'atterrissage est occupée, ou
- on n'affiche aucune information si la présence d'une aire d'atterrissage voire la présence d'un objet sur une aire d'atterrissage ne sont pas établies.

Selon un autre aspect, si l'ensemble des caractéristiques d'une enveloppe convexe donnée correspond à une pluralité de plateformes candidates mémorisées dans la base de données, le calculateur peut comparer l'enveloppe convexe avec une représentation mémorisée de chaque plateforme candidate pour identifier ladite enveloppe convexe.

Dans un premier temps, le calculateur étudie les caractéristiques de chaque enveloppe convexe. Si une enveloppe convexe peut correspondre à une pluralité de plateformes, le calculateur applique des instructions mémorisées dans sa mémoire pour comparer la représentation visuelle de l'ensemble convexe aux représentations visuelles des plateformes de la base de données susceptibles de correspondre à l'enveloppe convexe étudiée. Des méthodes utilisant le nombre de vraisemblance entre deux représentations peuvent être mises en oeuvre.

Si l'enveloppe convexe donnée est représentée en deux dimensions, lorsque la représentation mémorisée est un modèle en trois dimensions, le calculateur exécute les instructions stockées dans sa mémoire pour traiter la représentation mémorisée selon une méthode connue, afin d'en extraire une vue en deux dimensions à comparer à ladite enveloppe convexe donnée en deux dimensions.

Selon une variante, un moyen de guidage fournissant une information sur la direction selon laquelle se trouve une plateforme cible, tel qu'une balise communiquant avec l'aéronef, le calculateur analyse uniquement les enveloppes convexes disposées selon ladite direction pour optimiser le temps de traitement.

Outre un procédé, l'invention concerne un dispositif d'aide au pilotage pour un atterrissage d'un aéronef sur une plateforme cible munie d'une aire d'atterrissage.

Ce dispositif comporte un moyen d'acquisition d'une représentation visuelle instantanée relié à un calculateur, le calculateur étant relié à un écran de visualisation, ce calculateur ayant un processeur et une mémoire contenant des instructions qui lorsqu'elles sont exécutées permettent au processeur de :
- traiter ladite représentation visuelle instantanée pour en extraire au moins une enveloppe convexe représentative d'une plateforme,
- déterminer un ensemble de caractéristiques de chaque enveloppe convexe selon au moins deux attributs distincts, et déterminer à l'aide d'une base de données si ledit ensemble de caractéristiques correspond à une plateforme mémorisée dans ladite base de données,
- requérir l'affichage de ladite représentation visuelle instantanée sur un écran de visualisation et d'afficher en surimpression un identifiant pour chaque plateforme identifiée, une plateforme identifiée étant une enveloppe convexe dont ledit ensemble de caractéristiques était présent dans ladite base de données.

L'invention et ses avantages apparaîtront avec plus de détails dans le cadre de la description qui suit avec des exemples de réalisations donnés à titre illustratif en référence aux figures annexées qui représentent :
- la figure 1, un schéma montrant un dispositif selon l'invention,
- la figure 2, une vue d'une plateforme, et
- la figure 3, un schéma synoptique explicitant le procédé selon l'invention.

Les éléments présents dans plusieurs figures distinctes sont affectés d'une seule et même référence.

La figure 1 présente un aéronef 1 muni d'un dispositif 2 d'aide au pilotage pour un atterrissage d'un aéronef 1 sur une plateforme cible présente dans un champ de plateformes.

La figure 2 présente une plateforme 100 au sens large du terme munie d'une structure porteuse 101 sensiblement horizontale.

La structure porteuse est munie d'une aire d'atterrissage 104 identifiable par une inscription écrite comprenant la référence « H ».

La plateforme 100 comprend de plus des éléments 102 s'étendant en élévation à partir de la structure porteuse 101, tels que par exemple des grues verticales ou obliques, des derricks, ou encore des torchères à partir desquels peuvent s'échapper des flammes 105.

De plus, la plateforme peut comprendre des moyens de soutènement 103 de la structure porteuse.

Ainsi, chaque plateforme peut éventuellement être décomposée en trois zones d'intérêt.

On note que la structure porteuse 101 est pourvue de moyens d'éclairage 106 et d'une inscription écrite 107, en l'occurrence un moyen d'identification écrit permettant d'identifier avec certitude la plateforme. Néanmoins, les éléments 102 s'étendant en élévation au dessus de la structure porteuse 101 et les moyens de soutènement 103 peuvent aussi comprendre de tels moyens d'éclairage 106 et une telle inscription écrite.

En référence à la figure 1, le dispositif 2 comporte un moyen d'acquisition 3 d'une représentation visuelle instantanée 21 d'un champ de plateformes. Le moyen d'acquisition 3 peut être une caméra numérique apte à représenter le champ de plateformes par le biais d'une image à deux dimensions, ou encore un imageur 3D fournissant une représentation en trois dimensions.

Par suite, le dispositif 2 inclut un calculateur 10 communiquant avec le moyen d'acquisition 3, ce calculateur 10 étant relié à un écran de visualisation 20.

Le calculateur 10 comprend alors un processeur 11 et une mémoire 12 contenant des instructions pouvant être exécutées par le processeur 11 pour mettre en oeuvre le procédé selon l'invention afin de :
- traiter la représentation visuelle instantanée 21 pour en extraire au moins une enveloppe convexe 22 représentative d'une plateforme,
- déterminer un ensemble de caractéristiques de chaque enveloppe convexe 22 selon au moins deux attributs 101, 102, 103, 104, 105, 106, 107 distincts, et déterminer à l'aide d'une base de données 4 reliée au calculateur 10 si cet ensemble de caractéristiques correspond à une plateforme mémorisée dans la base de données 4,
- requérir l'affichage de ladite représentation visuelle instantanée sur un écran de visualisation et d'afficher en surimpression un identifiant PLT1, PLT2 pour chaque plateforme identifiée, une plateforme identifiée étant une enveloppe convexe dont l'ensemble de caractéristiques était présent dans ladite base de données.

De même, le calculateur peut requérir l'affichage en surimpression sur la représentation visuelle instantanée d'une inscription « NK » indiquant qu'une plateforme n'a pas été identifiée, sciemment ou suite à un défaut d'identification.

En effet, on note que le dispositif 2 peut inclure un moyen de guidage 5 fournissant une information sur la direction selon laquelle se trouve une plateforme cible, tel qu'une balise fournissant au calculateur le cap à suivre pour atteindre une plateforme cible. Pour réduire le temps de traitement, le calculateur peut éventuellement analyser uniquement les enveloppes convexes disposées le long de ladite direction. Les autres enveloppes convexes sont donc volontairement ignorées et demeurent donc non identifiées.

La figure 3 présente un schéma synoptique de haut niveau explicitant le procédé selon une variante de l'invention.

Durant une étape d'acquisition 201, le moyen d'acquisition 3 acquiert une représentation visuelle instantanée du champ de plateformes.

Par suite, au cours d'une étape d'extraction 202, le calculateur 10 identifie des enveloppes convexes représentatives de plateformes, puis dénombre dans une étape 203 le premier nombre NBEI d'enveloppes convexes.

Dès lors, le calculateur utilise un premier compteur dénommé « J » afin d'étudier successivement toutes les enveloppes convexes identifiées. Une boucle d'études d'enveloppes convexes est alors réalisée tant que le premier compteur J est inférieur au premier nombre NBEI d'enveloppes convexes.

Dès lors, durant une étape d'identification 204, le calculateur 10 tente d'identifier chaque enveloppe convexe en déterminant un ensemble de caractéristiques de chaque enveloppe convexe selon au moins deux attributs 101, 102, 103, 104, 105, 106, 107 distincts, et en comparant cet ensemble de caractéristiques à un ensemble de caractéristiques d'au moins une plateforme mémorisée dans la base de données 4 du dispositif 2.

Si une enveloppe convexe est susceptible de correspondre à au moins deux plateformes distinctes, le calculateur compare l'enveloppe convexe avec une représentation mémorisée de chaque plateforme candidate.

Si l'enveloppe convexe est une représentation en deux dimensions alors que la représentation mémorisée des plateformes de la base de données est un modèle en trois dimensions, le calculateur traite les représentations mémorisées pour en extraire une vue en deux dimensions à comparer à l'enveloppe convexe analysée.

Lorsqu'une enveloppe convexe est analysée, le calculateur incrémente d'une unité le premier compteur J puis analyse une autre enveloppe convexe le cas échéant.

A l'issue de cette boucle d'identification, le calculateur 10 dénombre le deuxième nombre NBPI d'enveloppes convexes correspondant à des plateformes identifiées durant une étape de comptage 205. Ce comptage peut être réalisé durant la boucle d'identification.

Dès lors, le calculateur utilise un deuxième compteur dénommé « I » afin d'étudier successivement toutes les plateformes identifiées. Une boucle d'études de plateformes identifiées est alors réalisée tant que le deuxième compteur I est inférieur au deuxième nombre NBPI.

Dès lors, durant une étape de détection d'aire d'atterrissage 206, le calculateur 10 tente d'identifier pour chaque plateforme identifiée la présence d'une aire d'atterrissage et la présence éventuelle d'un objet sur une telle aire d'atterrissage.

Lorsqu'une plateforme identifiée est analysée, le calculateur incrémente d'une unité le deuxième compteur I puis analyse une autre plateforme identifiée le cas échéant.

Enfin, durant une étape d'affichage 207, la calculateur 10 affiche en surimpression par rapport la représentation visuelle instantanée 21 sur un écran de visualisation 20 un identifiant pour chaque plateforme identifiée, éventuellement un indicateur pour chaque plateforme n'ayant pas été identifiée, et une information relative à l'occupation d'une aire d'atterrissage d'une plateforme identifiée. Une telle information peut être une information dédiée ou encore un code de couleur, l'identifiant d'une plateforme étant écrit dans une première couleur donnée si la plateforme possède une aire d'atterrissage libre et étant écrit dans une deuxième couleur donnée si la plateforme possède une aire d'atterrissage occupée, l'identifiant d'une plateforme pouvant être écrit dans une troisième couleur donnée si la plateforme ne possède pas une aire d'atterrissage.

Naturellement, la présente invention est sujette à de nombreuses variations quant à sa mise en oeuvre. Bien que plusieurs modes de réalisation aient été décrits, on comprend bien qu'il n'est pas concevable d'identifier de manière exhaustive tous les modes possibles. Il est bien sûr envisageable de remplacer un moyen décrit par un moyen équivalent sans sortir du cadre de la présente invention.

## Revendications

1. Procédé d'assistance au pilotage d'un aéronef (1) pour un atterrissage sur une plateforme (100) cible munie d'une aire d'atterrissage (104), au cours duquel, un moyen d'acquisition (3) acquiert une représentation visuelle instantanée (21) d'une zone comprenant une pluralité de plateformes parmi lesquelles se trouve ladite plateforme cible, **caractérisé en ce que** :
- un calculateur (10) traite ladite représentation visuelle instantanée (21) et en extrait au moins une enveloppe convexe (22) représentative d'une plateforme,
- ledit calculateur (10) détermine un ensemble de caractéristiques de chaque enveloppe convexe selon au moins deux attributs (101, 102, 103, 104, 105, 106, 107) distincts, et détermine à l'aide d'une base de données (4) si ledit ensemble de caractéristiques correspond à une plateforme mémorisée dans ladite base de données (4),
- ledit calculateur (10) affiche ladite représentation visuelle instantanée (21) sur un écran de visualisation et affiche en surimpression un identifiant pour chaque plateforme identifiée, une plateforme identifiée étant une enveloppe convexe dont ledit ensemble de caractéristiques était présent dans ladite base de données.

2. Procédé selon la revendication 1,
**caractérisé en ce que**, chaque plateforme comportant une structure porteuse (101), lesdits attributs sont à choisir dans une liste incluant :
- des moyens de soutènement (103) de ladite structure porteuse,
- des éléments (102) s'étendant en élévation à partir de ladite structure porteuse,
- une inscription écrite (107).

3. Procédé selon l'une quelconque des revendications 1 à 2,
**caractérisé en ce que**, chaque plateforme comportant une structure porteuse (101), lesdits attributs sont à choisir dans une liste incluant :
- la position de moyens d'éclairage (106) sur la structure porteuse,
- la position d'une ou plusieurs flammes (105) à l'aplomb de la structure porteuse (101).

4. Procédé selon l'une quelconque des revendications 1 à 3,
**caractérisé en ce que** pour chaque plateforme identifiée, ledit calculateur (10) détermine la présence d'une aire d'atterrissage (104) et la présence éventuelle d'un objet sur une telle aire d'atterrissage (104).

5. Procédé selon la revendication 4,
**caractérisé en ce que** ledit calculateur (10) affiche en surimpression sur ladite représentation visuelle instantanée (21) une information relative à l'occupation d'une aire d'atterrissage d'une enveloppe convexe.

6. Procédé selon l'une quelconque des revendications 1 à 5,
**caractérisé en ce que** ledit calculateur (10) applique une méthode différentielle avec extraction du fond de la représentation visuelle instantanée pour déterminer les enveloppes convexes (22).

7. Procédé selon l'une quelconque des revendications 1 à 6,
**caractérisé en ce que** si ledit ensemble de caractéristiques d'une enveloppe convexe donnée correspond à une pluralité de plateformes candidates mémorisée dans ladite base de données, ledit calculateur compare l'enveloppe convexe avec une représentation mémorisée de chaque plateforme candidate pour identifier ladite enveloppe convexe.

8. Procédé selon la revendication 7,
**caractérisé en ce que** ladite enveloppe convexe donnée étant en deux dimensions, ladite représentation mémorisée étant un modèle en trois dimensions, ledit calculateur traite ladite représentation mémorisée pour en extraire une vue en deux dimensions à comparer à ladite enveloppe convexe donnée étant en deux dimensions.

9. Procédé selon l'une quelconque des revendications 1 à 6,
**caractérisé en ce que**, un moyen de guidage (5) fournissant une information sur la direction selon laquelle se trouve une plateforme cible, ledit calculateur analyse uniquement les enveloppes convexes disposées selon ladite direction.

10. Dispositif (2) d'aide au pilotage pour un atterrissage d'un aéronef (1) sur une plateforme (100) cible munie d'une aire d'atterrissage (104), ledit dispositif comportant un moyen d'acquisition (3) d'une représentation visuelle instantanée (21),
**caractérisé en ce que** ledit moyen d'acquisition (3) d'une représentation visuelle instantanée (21) est relié à un calculateur (10), ledit calculateur (10) étant relié à un écran de visualisation (20), ledit calculateur (10) ayant un processeur (11) et une mémoire (12) contenant des instructions qui lorsqu'elles sont exécutées permettent au processeur (11) de :
- traiter ladite représentation visuelle instantanée (21) pour en extraire au moins une enveloppe convexe (22) représentative d'une plateforme,
- déterminer un ensemble de caractéristiques de chaque enveloppe convexe (22) selon au moins deux attributs (101, 102, 103, 104, 105, 106, 107) distincts, et déterminer à l'aide d'une base de données (4) si ledit ensemble de caractéristiques correspond à une plateforme mémorisée dans ladite base de données (4),
- requérir l'affichage de ladite représentation visuelle instantanée sur un écran de visualisation et d'afficher en surimpression un identifiant (PLT1, PLT2) pour chaque plateforme identifiée, une plateforme identifiée étant une enveloppe convexe dont ledit ensemble de caractéristiques était présent dans ladite base de données.

## Patentansprüche

1. Verfahren zum unterstützten Steuern eines Luftfahrzeugs (1) bei einer Landung auf einer Zielplattform (100) mit einem Landeplatz (104), im Verlauf dessen ein Akquisitionsmittel (3) eine visuelle Echtzeitdarstellung (21) eines Bereiches mit einer Mehrzahl von Plattformen, unter denen sich die Zielplattform befindet, akquiriert,
**dadurch gekennzeichnet, dass**
- ein Rechner (10) die visuelle Echtzeitdarstellung (21) verarbeitet und mindestens eine für eine Plattform repräsentative konvexe Hülle (22) extrahiert,
- wobei der Rechner (10) eine Gruppe von Eigenschaften einer jeden konvexen Hülle gemäß mindestens zwei separaten Merkmalen (101, 102, 103, 104, 105, 106, 107) bestimmt und mit Hilfe einer Datenbasis (4) bestimmt, ob diese Gruppe von Merkmalen einer in der Datenbank (4) gespeicherten Plattform entspricht,
- wobei der Rechner (10) die visuelle Echtzeitdarstellung (21) auf einem Bildschirm anzeigt und darüber überlagert ein Kennzeichen für jede identifizierte Plattform, wobei eine identifizierte Plattform eine konvexe Hülle ist, deren besagte Gruppe von Merkmalen in der besagten Datenbank vorhanden war.

2. Verfahren nach Anspruch 1,
**dadurch gekennzeichnet, dass** jede Plattform einen Trägeraufbau (101) aufweist, wobei die Merkmale aus einer Liste auszusuchen sind, die umfasst:
- Mittel (103) zum Stützen des Trägeraufbaus,
- Elemente (102), die sich ausgehend von dem Trägeraufbau nach oben erstrecken,
- ein Schriftzeichen (107).

3. Verfahren nach einem der Ansprüche 1 bis 2,
**dadurch gekennzeichnet**, dassjede Plattform einen Trägeraufbau (101) aufweist, wobei die Merkmale aus einer Liste auszuwählen sind, die umfasst:
- die Position von Leuchtmitteln (106) auf dem Trägeraufbau,
- die Position einer oder mehrerer Flammen (105) über dem Trägeraufbau (101).

4. Verfahren nach einem der Ansprüche 1 bis 3,
**dadurch gekennzeichnet, dass**
für jede identifizierte Plattform der Rechner (10) das Vorhandensein eines Landeplatzes (104) und gegebenenfalls das Vorhandensein eines Objektes auf einem solchen Landeplatz (104) bestimmt.

5. Verfahren nach Anspruch 4,
**dadurch gekennzeichnet, dass** der Rechner (10) in Überlagerung auf der visuellen Echtzeitdarstellung (21) eine Information bezüglich des Besetzt-Zustandes eines Landeplatzes einer konvexen Hülle anzeigt.

6. Verfahren nach einem der Ansprüche 1 bis 5,
**dadurch gekennzeichnet, dass** der Rechner (10) ein Differentialverfahren anwendet mit einer Extraktion des Hintergrunds der visuellen Echtzeitdarstellung, um die konvexen Hüllen (22) zu bestimmen.

7. Verfahren nach einem der Ansprüche 1 bis 6,
**dadurch gekennzeichnet, dass**, wenn die Gruppe von Merkmalen einer gegebenen konvexen Hülle einer Mehrzahl von in der Datenbank gespeicherten Plattformkandidaten entspricht, der Rechner die konvexe Hülle mit einer von jeder Kandidatenplattform gespeicherten Darstellung vergleicht, um die konvexe Hülle zu identifizieren.

8. Verfahren nach Anspruch 7,
**dadurch gekennzeichnet, dass**, wenn die gegebene konvexe Hülle zweidimensional ist und die abgespeicherte Darstellung ein Modell in drei Dimensionen ist, der Rechner die abgespeicherte Darstellung verarbeitet, um eine zweidimensionale Ansicht zu extrahieren, welche mit der vorgegebenen konvexen Hülle zu vergleichen ist, die zweidimensional ist.

9. Verfahren nach einem der Ansprüche 1 bis 6,
**dadurch gekennzeichnet, dass** ein Führungsmittel (5) eine Information über die Richtung, in der sich eine Zielplattform befindet, liefert, wobei der Rechner ausschließlich konvexe Hüllen analysiert, die in dieser Richtung gelegen sind.

10. Vorrichtung (2) zum unterstützten Steuern eines Luftfahrzeugs (1) bei der Landung auf einer Zielplattform (100), welche einen Landeplatz (104) aufweist, wobei die Vorrichtung ein Mittel (3) zur Erfassung einer visuellen Echtzeitdarstellung (21) aufweist,
**dadurch gekennzeichnet, dass** das Mittel (3) zur Erfassung einer visuellen Echtzeitdarstellung (21) mit einem Rechner (10) verbunden ist, wobei der Rechner (10) an einen Darstellungsbildschirm (20) angeschlossen ist, wobei der Rechner (10) einen Prozessor (11) und einen Speicher (12) aufweist, die Befehle enthalten, die während sie ausgeführt werden, es dem Prozessor (11) ermöglichen
- die visuelle Echtzeitdarstellung (21) zu verarbeiten, um mindestens eine für die Plattform repräsentative konvexe Hülle (22) zu extrahieren,
- eine Gruppe von Merkmalen jeder konvexen Hülle (22) gemäß mindestens zwei separaten Merkmalen (101, 102, 103, 104, 105, 106, 107) zu bestimmen und mit Hilfe einer Datenbank (4) zu bestimmen, ob die Gruppe von Merkmalen einer in der Datenbank (4) gespeicherten Plattform entspricht,
- die Anzeige der visuellen Echtzeitdarstellung auf dem Bildschirm anzufordern und, darüber überlagert, ein Kennzeichen (PLT1, PLT2) für jede identifizierte Plattform anzuzeigen, wobei eine identifizierte Plattform eine konvexe Hülle ist, bei der die Gruppe von Merkmalen in der Datenbank vorhanden war.

## Claims

1. Method for assisting the piloting of an aircraft (1) for a landing on a target platform (100) provided with a landing area (104), during which an acquisition means (3) acquires an instantaneous visual representation (21) of a zone comprising a plurality of platforms, among which said target platform is situated, **characterised in that**:
- a computer (10) processes said instantaneous visual representation (21) and extracts therefrom at least one convex envelope (22) representing a platform,
- said computer (10) determines a set of characteristics of each convex envelope according to at least two distinct attributes (101, 102, 103, 104, 105, 106, 107), and determines with the aid of a data base (4) whether said set of characteristics corresponds to a platform stored in the said data base (4),
- said computer (10) displays said instantaneous visual representation (21) on a display screen and displays an identifier for each identified platform by superimposition, an identified platform being a convex envelope, said set of characteristics of which was present in said data base.

2. Method according to Claim 1,
**characterised in that**, with each platform comprising a support structure (101), said attributes are to be chosen from a list including:
- supporting means (103) for supporting said support structure,
- elements (102) extending in an elevated direction from said support structure,
- a written inscription (107).

3. Method according to any one of Claims 1 to 2, **characterised in that**, with each platform comprising a support structure (101), said attributes are to be chosen from a list including:
- the position of lighting means (106) on the support structure,
- the position of one or more flames (105) vertically above the support structure (101).

4. Method according to any one of Claims 1 to 3,
**characterised in that**, for each identified platform, said computer (10) determines the presence of a landing area (104) and the possible presence of an object on such a landing area (104).

5. Method according to Claim 4,
**characterised in that** said computer (10) displays information relating to the occupation of a landing area of a convex envelope by superimposition on said instantaneous visual representation (21).

6. Method according to any one of Claims 1 to 5,
**characterised in that** said computer (10) applies a differential method with extraction of the background of the instantaneous visual representation to determine the convex envelopes (22).

7. Method according to any one of Claims 1 to 6,
**characterised in that**, if said set of characteristics of a given convex envelope corresponds to a plurality of candidate platforms stored in said data base, said computer compares the convex envelope with a representation stored in each candidate platform to identify said convex envelope.

8. Method according to Claim 7,
**characterised in that**, with said given convex envelope being two-dimensional, said stored representation being a three-dimensional model, said computer processes said stored representation to extract therefrom a two-dimensional view to be compared with said given convex envelope being two-dimensional.

9. Method according to any one of Claims 1 to 6,
**characterised in that**, with a guide means (5) supplying information on the direction in which a target platform is situated, said computer analyses only the convex envelopes arranged in said direction.

10. Device (2) for assisting the piloting for a landing of an aircraft (1) on a target platform (100) provided with a landing area (104), said device comprising an acquisition means (3) for acquiring an instantaneous visual representation (21),
**characterised in that** said acquisition means (3) for acquiring an instantaneous visual representation (21) is connected to a computer (10), said computer (10) being connected to a display screen (20), said computer (10) having a processor (11) and a memory (12) containing instructions which when they are executed enable the processor (11) to:
- process said instantaneous visual representation (21) to extract therefrom at least one convex envelope (22) representing a platform,
- determine a set of characteristics of each convex envelope (22) according to at least two distinct attributes (101, 102, 103, 104, 105, 106, 107), and determine with the aid of a data base (4) whether said set of characteristics corresponds to a platform stored in the said data base (4),
- cause the display of said instantaneous visual representation on a display screen and display an identifier (PLT1, PLT2) for each identified platform by superimposition, an identified platform being a convex envelope, said set of characteristics of which was present in said data base.
